# EUROPÄISCHE PATENTSCHRIFT

(11) **EP 2 994 235 B1**
(45) Veröffentlichungstag und Bekanntmachung des Hinweises auf die Patenterteilung: **02.08.2017**
(21) Anmeldenummer: 14736671.0
(22) Anmeldetag: 20.06.2014
(51) Int. Cl.: B02C 15/00

(54) **MASCHINENSCHNITTSTELLE, ANTRIEB UND VERTIKALMÜHLE**
MACHINE INTERFACE, DRIVE AND VERTICAL GRINDING MILL
INTERFACE DE MACHINE, COMMANDE ET BROYEUR VERTICAL

(30) Priorität: 03.07.2013 DE 102013213005
(43) Veröffentlichungstag der Anmeldung: 16.03.2016
(73) Patentinhaber: Siemens Aktiengesellschaft, 80333 München (DE)
(72) Erfinder: KÜCÜKYAVUZ, Ali Kemal, 44652 Herne (DE); SCHMEINK, Franz, 46395 Bocholt (DE)
(86) Internationale Anmeldenummer: PCT/EP2014/063046
(87) Internationale Veröffentlichungsnummer: WO 2015/000723

(56) Entgegenhaltungen:
- DE-C2- 10 013 097

## Beschreibung

Die Erfindung betrifft eine Maschinenschnittstelle zwischen einer Mahlschüssel einer Vertikalmühle und einem Antrieb der Mahlschüssel, einen Antrieb und eine Vertikalmühle.

DE 2703535 A1 (Loesche) 03.08.1978 zeigt in Fig. 1 eine Walzenmühle mit einer um die Vertikalachse rotierenden Mahlschüssel 7 und darauf abrollenden Mahlwalzen 4. Der Antrieb der Mahlschüssel erfolgt über ein Getriebe 9. Solche Mühlen, die unter anderem in der Zementherstellung eingesetzt werden, bezeichnet man auch als Vertikalmühlen.

DE 10013097 C2 (Hitachi) 27.09.2001 beschreibt eine Kohlenmühle mit mehreren Feinstmahlwalzen und einem Feinstmahlring, auf welchem Abwälzflächen für die Feinstmahlwalzen ausgebildet sind. Dabei wird zwischen die Feinstmahlwalzen und die Feinstmahlringe geführte Kohle feinstgemahlen. Die Mühle umfasst ferner ein Untersetzungsgetriebe, welches die Drehleistung für die Feinstmahlringe von einem Motor auf die Feinstmahlringe überträgt. Dabei sind ein Kühlgebläse in einer mit dem Motor verbundenen Eingangswelle des Untersetzungsgetriebes und ein Kühler zum Kühlen von Schmieröl, welches das Untersetzungsgetriebe schmiert, vorgesehen. Der Kühler ist dabei stromabseitig vom Kühlgebläse angeordnet.

Für die direkte Trocknung des Mahlguts in einer Vertikalmühle wird bei der Zementherstellung während des Mahlprozesses ein Heißgaserzeuger eingesetzt. Dadurch wird im Mahlraum eine Temperatur von 80 °C bis 130 °C erreicht. Über die Schnittstelle zwischen der Mahlschüssel und deren Antrieb strömt Wärme aus dem Mahlraum zu dem Antrieb. Wegen dieses kontinuierlichen Wärmestroms aus dem Mahlraum müssen die zur Kühlung des Antriebs, d.h. für die Kühlung der Verzahnungen und der Lager, verwendeten Ölkühler größer ausgelegt werden als dies ohne beheizten Mahlraum nötig wäre.

Es ist Aufgabe der vorliegenden Erfindung, eine verbesserte Maschinenschnittstelle zwischen einer Mahlschüssel einer Vertikalmühle und einem Antrieb der Mahlschüssel bereitzustellen, sowie einen Antrieb und eine Vertikalmühle.

Die Aufgabe wird gelöst durch eine Maschinenschnittstelle nach Anspruch 1, einen Antrieb nach Anspruch 3 und eine Vertikalmühle nach Anspruch 4. Bevorzugte Weiterbildungen der Erfindung sind in den abhängigen Ansprüchen beschrieben.

Die erfindungsgemäße Maschinenschnittstelle befindet sich zwischen einer Mahlschüssel einer Vertikalmühle und einem Antrieb der Mahlschüssel. Dabei ist die Maschinenschnittstelle so ausgebildet, dass die Mahlschüssel und der Antrieb thermisch entkoppelt sind. Gegenüber herkömmlichen Maschinenschnittstellen in Vertikalmühlen ist dadurch ein von der Mahlschüssel zu dem Antrieb gerichteter Wärmestrom wesentlich verringert.

Die Erfindung basiert auf der Erkenntnis, dass der Wärmestrom dQ/dt, welcher durch die Maschinenschnittstelle zwischen der in dem Mahlraum rotierenden Mahlschüssel zu dem Antrieb fließt, mit der Formel $dQ / dt = \left(λ/d\right) ⋅ A ⋅ ΔT$ beschreibbar ist, wobei
- dQ =: Wärmemenge,
- dt =: Zeitintervall,
- λ =: Wärmeleitfähigkeit,
- d =: Dicke,
- A =: Fläche, und
- ΔT =: Temperaturdifferenz.

Eine Reduktion dieses Wärmestroms ist also durch eine Reduktion der Wärmeleitfähigkeit λ und/oder der Fläche A der Maschinenschnittstelle erzielbar.

Die vorliegende Maschinenschnittstelle stellt eine besonders kostengünstige und robuste Lösung dar, da sie mechanisch sehr einfach aufgebaut ist. Mit der vorliegenden Erfindung können die Ölkühler von Vertikalmühlen kleiner als bisher ausgelegt werden. Eine Überschlagsrechnung hat eine mögliche Kostenersparnis von ca. 25% gegenüber herkömmlichen Mühlen ergeben. Das führt auch zu geringeren Folgekosten für den Anlagenbetreiber, z.B. eine Ersparnis von Stromkosten durch die kleinere Ölversorgungsanlage.

Gemäß einer bevorzugten Weiterbildung der Erfindung ist zwischen der Mahlschüssel und dem Antrieb ein gegenüber Metall wärmeisolierendes Material angeordnet ist. Zusätzlich oder alternativ dazu kann eine Kontaktfläche zwischen der Mahlschüssel und dem Antrieb bei einer vorgegebenen Tragfähigkeit möglichst klein ausgebildet sein.

Zwischen Bauteilen der Vertikalmühle, die im Mahlraum angeordnet sind, und Bauteilen, die mittels eines Schmiermittels gekühlt werden, wird somit eine thermische Isolationsschicht angeordnet. Bevorzugte wärmeisolierende Materialien erfüllen die Anforderungen an die mechanische Belastbarkeit (Tragfähigkeit, Scherfestigkeit, etc.) an der Maschinenschnittstelle und weisen eine im Vergleich zu Metall geringe Wärmeleitfähigkeit auf. Bevorzugte wärmeisolierende Materialien weisen eine Wärmeleitfähigkeit λ < 1 W/(m·K) auf, weiter vorzugweise λ < 0,5 W/(m·K). Geeignete Materialien sind z.B. Keramik oder Kunststoff in Form von Scheiben oder Beschichtung. Je größer die Dicke d des Isolationsmaterials, desto größer ist seine Isolationswirkung, und damit die Reduktion des Wärmestroms.

Die Maschinenschnittstelle zwischen der Mahlschüssel und dem Antrieb muss bestimmte, durch den Mühlenbetreiber zu definierende Anforderungen an die Belastbarkeit erfüllen, die im Betrieb der Mühle entstehen, z.B. hinsichtlich Tragfähigkeit, Scherfestigkeit, Elastizität, Bruchfestigkeit, etc. Im Rahmen dieser Anforderungen wird die Auflagefläche so weit wie möglich reduziert. Proportional zu der Verringerung der Auflagefläche verringert sich der Wärmestrom durch die Maschinenschnittstelle.

Eine bevorzugte Weiterbildung der Erfindung ist ein Antrieb, insbesondere ein Getriebe, mit einem zur Anbindung einer Mahlschüssel geeigneten Flansch, wobei der Flansch als eine Maschinenschnittstelle wie oben beschrieben ausgebildet ist.

Eine weitere bevorzugte Weiterbildung der Erfindung ist eine Vertikalmühle mit einer Maschinenschnittstelle wie oben beschrieben.

Im Folgenden wird die Erfindung anhand der beiliegenden Zeichnungen erläutert. Es zeigt jeweils schematisch und nicht maßstabsgetreu
- Fig. 1: eine erste Schnittdarstellung einer Vertikalmühle;
- Fig. 2: eine erste Ausgestaltung der Maschinenschnittstelle;
- Fig. 3: eine weitere Ausgestaltung der Maschinenschnittstelle;
- Fig. 4: eine weitere Ausgestaltung der Maschinenschnittstelle; und
- Fig. 5: eine weitere Schnittdarstellung einer Vertikalmühle.

Fig. 1 zeigt einen Schnitt einer Vertikalmühle 3 mit einer rotierbaren Mahlschüssel 2 und einem Antrieb 4 der Mahlschüssel 2, welcher die Rotation der Mahlschüssel 2 hervorruft. Zwischen der Mahlschüssel 2 und dem Antrieb 4 weist die Vertikalmühle 3 eine Maschinenschnittstelle 1 auf. Hierbei weist der Antrieb 4 an seiner vertikal oberen Seite einen Antriebsflansch 40 auf, der zur Anbindung der Mahlschüssel 2 geeignet ist. Dabei bildet die vertikal nach oben gerichtete Seite des Antriebsflansches 40 eine Kontaktfläche 7 aus, auf welcher die Mahlschüssel 2 auf dem Antrieb 4 aufliegt. Die Kontaktfläche 7 von Mahlschüssel 2 und Antriebsflansch 40 bildet somit die besagte Maschinenschnittstelle 1.

Die Mahlschüssel 2 ist in einem Mahlraum 9 angeordnet, welcher durch eine Einhausung 8 begrenzt ist. Durch die Beheizung des Mahlraums 9 wird ein Wärmestrom 10 hervorgerufen, der von der Mahlschüssel 2 über die Maschinenschnittstelle 1 zu dem Antrieb 4 fließt. Erfindungsgemäß ist nun die Maschinenschnittstelle 1 so ausgebildet, dass der von der Mahlschüssel 2 zu dem Antrieb 4 gerichtete Wärmestrom 10 wesentlich behindert wird.

Fig. 2 zeigt eine erste Ausgestaltung der Erfindung. Dabei ist an der Maschinenschnittstelle 1 zwischen der Mahlschüssel 2 und dem Antrieb 4 eine wärmeisolierende Schicht 5, z.B. in Form einer Matte, einer Scheibe oder einer Beschichtung, angeordnet. Die Mahlschüssel 2 und der die Mahlschüssel 2 tragende Teil des Antriebs 4 bestehen üblicherweise aus einem Metall wie Stahl mit einer Wärmeleitfähigkeit λ im Bereich von ca. 15 bis 60 W/(m·K). Die wärmeisolierende Schicht 5 dagegen besteht aus einem Material, welches sowohl die Anforderungen an die mechanische Belastbarkeit (Tragfähigkeit, Scherfestigkeit, etc.) erfüllt als auch eine relativ geringe Wärmeleitfähigkeit aufweist. Ein geeignetes Material ist z.B. Durobest des Herstellers AGK Hochleistungswerkstoffe GmbH, Dortmund (DE). Die Werkstoffreihe Durobest 110- 280 umfasst Hartpapiere und Hartgewebe mit einer Wärmeleitfähigkeit λ im Bereich von 0,18 bis 0,3 W/(m·K).

Fig. 3 zeigt eine weitere Ausgestaltung der Erfindung. Dabei ist an der Maschinenschnittstelle 1 zwischen der Mahlschüssel 2 und dem Antrieb 4 die Kontaktfläche 7 nicht vollflächig ausgebildet, sondern durch eine Ausformung von Aussparungen 6 an der nach oben gerichtete Seite des Antriebsflansches 40 flächenmäßig verringert. Es ist von Vorteil, die Kontaktfläche von Mahlschüssel 2 und Antrieb 4 soweit zu reduzieren, wie es unter Einhaltung der statischen Anforderungen möglich ist. Als Konsequenz der Reduktion der Fläche ergibt sich ein gegenüber einer vollflächigen Kontaktfläche reduzierter, im optimalen Fall minimierter Wärmestrom.

Fig. 4 zeigt eine weitere Ausgestaltung der Erfindung, bei der die Ausgestaltungen nach Fig. 2 und Fig. 3 miteinander kombiniert sind. Die durch eine Ausformung von Aussparungen 6 flächenmäßig verringerte Kontaktfläche 7 ist von einer wärmeisolierenden Schicht 5 bedeckt.

Fig. 5 zeigt einen weiteren Schnitt einer Vertikalmühle. Über einem Antriebselement 4, umfassend einen elektrischen Motor und ein dem Planetengetriebe, ist auf einem horizontalen Antriebsflansch 40 des Antriebs 4 eine Mahlschüssel 2 angeordnet. Auf der Oberseite der Mahlschüssel 2 ist ein Mahlbett ausgebildet, auf dem nicht gezeigte Mahlwalzen abrollen können. Die Mahlschüssel 2 ist - entlang der Rotationsachse der Mahlschüssel 2 gesehen - im Wesentlichen ringförmig ausgebildet und umschließt einen Luftraum 11 in seinem Innenraum. Die auf dem Antriebsflansch 40 des Antriebs 4 aufliegende Unterseite der Mahlschüssel 2 weist eine Ringform auf, so dass die Kontaktfläche zwischen dem Antriebsflansch 40 und der darauf aufliegenden Mahlschüssel 2 ebenfalls eine Ringform hat. Erfindungsgemäß ist nun die Kontaktfläche 7 entlang der Maschinenschnittstelle 1 so ausgebildet, dass die Mahlschüssel 2 und der Antrieb 4 thermisch entkoppelt sind, z.B. durch Einfügung einer thermisch isolierenden Schicht zwischen die Unterseite der Mahlschüssel 2 und der Oberseite des Antriebsflansches 40 und/oder eine flächenmäßige Reduktion der Kontaktfläche von Mahlschüssel 2 und Antrieb 4. Auf diese Weise wird der von der Mahlschüssel 2 zu dem Antrieb 4 gerichtete Wärmestrom 10 wesentlich behindert.

Obwohl die Erfindung im Detail durch die bevorzugten Ausführungsbeispiele näher illustriert und beschrieben wurde, so ist die Erfindung nicht durch die offenbarten Beispiele eingeschränkt.

## Patentansprüche

1. Maschinenschnittstelle (1) zwischen einer Mahlschüssel (2) einer Vertikalmühle (3) und einem Antrieb (4) der Mahlschüssel (2), **dadurch gekennzeichnet, dass** die Maschinenschnittstelle so ausgebildet ist, dass die Mahlschüssel (2) und der Antrieb (4) thermisch entkoppelt sind.

2. Maschinenschnittstelle (1) nach Anspruch 1, wobei zwischen der Mahlschüssel (2) und dem Antrieb (4) eine gegenüber Metall wärmeisolierende Schicht (5) angeordnet ist und/oder eine Kontaktfläche (7) zwischen der Mahlschüssel (2) und dem Antrieb (4) bei einer vorgegebenen Belastbarkeit möglichst klein ausgebildet ist.

3. Antrieb (4), insbesondere Getriebe, mit einem zur Anbindung einer Mahlschüssel (2) geeigneten Flansch (40), wobei der Flansch (40) als eine Maschinenschnittstelle (1) nach einem der Ansprüche 1 oder 2 ausgebildet ist.

4. Vertikalmühle (3) mit einer Maschinenschnittstelle (1) nach einem der Ansprüche 1 oder 2.

## Claims

1. Machine interface (1) between a grinding pan (2) of a vertical grinding mill (3) and a drive (4) of the grinding pan (2), **characterised in that** the machine interface is embodied in such a way that the grinding pan (2) and the drive (4) are thermally decoupled.

2. Machine interface (1) according to claim 1, wherein a heat-insulating layer (5) with respect to metal is arranged between the grinding pan (2) and the drive (4) and/or a contact surface (7) between the grinding pan (2) and the drive (4) is embodied as small as possible for a predetermined loading capacity.

3. Drive (4), in particular a gearing mechanism, having a flange (40) that is suitable for connecting a grinding pan (2), wherein the flange (40) is embodied as a machine interface (1) according to one of claims 1 or 2.

4. Vertical grinding mill (3) having a machine interface (1) according to one of claims 1 or 2.

## Revendications

1. Interface (1) de machine entre un bol (2) de broyage d'un broyeur (3) vertical et un entraînement (4) du bol (2) de broyage, **caractérisée en ce que** l'interface de machine est constituée de manière à découpler thermiquement le bol (2) de broyage et l'entraînement (4).

2. Interface (1) de machine suivant la revendication 1, dans laquelle une couche (5) calorifuge vis-à-vis d'un métal est montée entre le bol (2) de broyage et l'entraînement (4) et/ou une surface (7) de contact est constituée, à une capacité de charge donnée à l'avance, aussi petite que possible entre le bol (2) de broyage et l'entraînement (4).

3. Entraînement (4), notamment transmission, comprenant un flasque (40) propre à s'appliquer à un bol (2) de broyage, le flasque (40) étant constitué sous la forme d'une interface (1) de machine suivant l'une des revendications 1 ou 2.

4. Broyeur (3) vertical ayant une interface (1) de machine suivant l'une des revendications 1 ou 2.
